# EUROPÄISCHE PATENTSCHRIFT

(11) **EP 1 747 334 B1**
(45) Veröffentlichungstag und Bekanntmachung des Hinweises auf die Patenterteilung: **24.09.2008**
(21) Anmeldenummer: 05741357.7
(22) Anmeldetag: 03.05.2005
(51) Int. Cl.: E05B 1/00, E05C 3/04, E05B 63/04, E05B 65/02

(54) **GRIFFMULDE**
RECESSED GRIP
POIGNEE CREUSE

(30) Priorität: 17.05.2004 DE 202004008059 U
(43) Veröffentlichungstag der Anmeldung: 31.01.2007
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst
(86) Internationale Anmeldenummer: PCT/EP2005/004768
(87) Internationale Veröffentlichungsnummer: WO 2005/113922

(56) Entgegenhaltungen:
- DE-A1- 4 130 818
- DE-U1- 29 720 992
- US-A- 4 370 874
- US-A- 4 850 209
- US-A- 5 134 754
- US-A- 5 606 882

## Beschreibung

### Technisches Gebiet

Die Erfindung betrifft eine Griffmulde für den Einbau in einen rechteckigen Durchbruch einer dünnen Wand, wie Blechwand oder wie Türblatt eines Blechschrankes, wobei die Mulde einen Boden und vier davon ausgehende Seitenwände aufweist, welche vier Seitenwände in einem rechteckigem, in Montagestellung die Lochleibung des Durchbruchs in der dünnen Wand umschließenden flanschartigen Rand münden, wobei zwei kürzere sich gegenüberliegende Seitenwände im wesentlichen parallel zueinander im eingebauten Zustand und senkrecht zur dünnen Wand verlaufen, während die zwei anderen, längeren Seitenwände im eingebauten Zustand jeweils schräg im spitzen bzw. stumpfen Winkel zur dünnen Wand ausgerichtet sind, wobei von der im stumpfen Winkel zur dünnen Wand verlaufenden Seitenwand Wandstege in Richtung auf die dünne Wand vorspringen.

### Stand der Technik

Eine derartige Griffmulde gemäß dem Oberbegriff des Anspruchs 1 ist aus der DE 297 20 992 U1 bereits bekannt. Nachteilig beim Stand der Technik ist, daß zusätzlich zu dem Griff, der durch die Griffmulde gebildet wird, das Türblatt eines Blechschrankes außerdem noch einen Verschluß und damit auch einen weiteren Durchbruch braucht, um die Tür in verschlossener Stellung zu halten.

Eine andere Griffmulde ist aus der US 4 850 209 bekannt, wo im Bereich einer Seitenwand eine Aufnahme für einen Verschluß, wie Schließzylinder mit Vorreiber, vorgesehen ist.

### Aufgabe der Erfindung

Der vorliegenden Erfindung liegt die Aufgabe zugrunde, eine Griffmulde zu schaffen, welche eine besonders leichte Bedienbarkeit gewährleistet.

### Lösungswege

Gelöst wird die Aufgabe dadurch, daß im Bereich der im spitzen Winkel zur dünnen Wand verlaufenden Seitenwand zumindest eine Aufnahme für einen Verschluß, wie Schließzylinder mit Vorreiber vorgesehen ist, daß im Bereich am Ende des oder an den Enden der im spitzen Winkel (27) zur dünnen Wand (14) verlaufenden Seitenwand (26) vorgesehenen Aufnahmeraums oder -räume (46, 48) für den Verschluß wie Schließzylinder (50) mit Vorreiber (52) der Boden (18) um ein solches Maß (M) zurückspringt und ausgebildet ist, daß sich eine Anschlagfläche (64) für die Drehbewegung der Vorreiberzunge (52) bildet.

Erfindungsgemäß wird eine besonders leichte Bedienbarkeit gewährleistet, da die Anschlagfläche für die Drehbewegung der Zunge zu einer eindeutigen Schließstellung bzw. Offenstellung führt.

Gemäß einer Weiterbildung der Erfindung weist die Griffmulde einen Schließylinder auf der so angeordnet ist, daß er mit seinem Wellenende durch einen Durchbruch im Boden der Griffmulde hindurch reichend angeordnet und auf seinem hindurch reichendem Ende eine Vorreiberzunge trägt und in der Lage ist, eine Hintergrifffläche eines Türrahmens oder dgl. in Eingriff zu nehmen. Dies stellt eine besonders einfache Ausführungsform dar und läßt sich konstruktiv besonders günstig verwirklichen. Indem die Vorreiberzunge oder der Verschlußriegel sich dabei in Verriegelungsstellung auf die Hintergrifffläche eines Türrahmens oder dgl. legt, wird die Tür verriegelt.

Durch diese Maßnahme wird eine Einheit aus Griffmulde und Verschluß geschaffen, die nur einen rechteckigen Durchbruch in der dünnen Wand wie Türblatt erfordert, nicht noch einen zweiten Durchbruch für einen Verschluß. Auch ist die Montage vereinfacht, da nicht mehr zwei verschiedene Gegenstände, nämlich Griffmulde einerseits und Verschluß andererseits in der Tür montiert werden müssen, sondern beide Beschlagteile als eine Einheit gleichzeitig montiert werden können.

Der Aufnahmeraum für den Schließzylinder kann nahe der Mitte der im spitzen Winkel zur dünnen Wand verlaufenden Seitenwand vorgesehen sein, jedoch ist es meistens günstiger, und insbesondere für den Platzbedarf der Hand beim Eingreifen in die Mulde von Vorteil, wenn der Aufnahmeraum für den Schließzylinder nahe dem einen Ende der im spitzen Winkel zur dünnen Wand liegenden Seitenwand angeordnet ist. Zur leichteren Umstellbarkeit von rechts auf links ist es des weiteren günstig, wenn zwei Aufnahmeräume, nämlich jeweils ein Aufnahmeraum für jeweils einen Schließzylinder jeweils nahe dem einen und dem anderen Ende der im spitzen Winkel zur dünnen Wand verlaufenden Seitenwand vorgesehen ist. Je nach rechts oder links angeschlagener Tür wird dann der eine oder der andere Anbringungsort für den Schließzylinder günstiger sein. Meist begnügt man sich mit einem Schließzylinder. Der verbleibende Aufnahmeraum für den weiteren Schließzylinder kann dann durch einen Blindstopfen verschlossen werden.

Meist wird es auch günstig sein, wenn der Boden um ein solches Maß zurückspringt, daß die Zunge und optional ein Haltemittel für die Zunge auf dem Ende der Welle des Schließzylinders, wie Sicherungsring, Mutter, Splint oder dgl. wie auch das Ende der Welle vollständig oder doch fast vollständig aufgenommen werden und über die Fluchtebene der übrigen nicht zurückspringenden Bodenwand nicht hervortreten, was eine ganz besonders kompakte Bauweise ergibt.

Die Griffmulde wird im Türblatt besonders gut arretiert und gehalten, wenn die von der im stumpfen Winkel zur Blechwand in Richtung der dünnen Wand angeordneten Wand vorspringenden Stege am freien Ende abgewinkelt sind und mit diesen Abwinkelungen sich auf der inneren Randfläche des Durchbruchs abstützen. Das erleichtert auch die Montage, weil diese abgewinkelten Bauteile federnd sind und dadurch sich besonders leicht montieren lassen.

Um diese Federkraft für das Material zu erhalten, ist es günstig, wenn die Griffmulde einstückig aus Kunststoff gespritzt wird.

### Kurze Beschreibung der Erfindung

Die Erfindung wird nachfolgend anhand von Ausführungsbeispielen näher erläutert, die in den Zeichnungen dargestellt sind.

Es zeigt:
- Fig. 1A: in Draufsicht eine erfindungsgemäß ausgestaltete Griffmulde;
- Fig. 1B: eine Ansicht von oben auf die Anordnung gemäß Fig. 1A;
- Fig. 1C: eine Rückansicht der Anordnung gemäß Fig. 1A;
- Fig. 1D: eine Schnittansicht entlang der Linie C-D der Fig. 1A;
- Fig. 1E: eine Ansicht von rechts auf die Anordnung gemäß Fig. 1D;
- Fig. 1F: eine Seitenansicht von links gemäß der Fig. 1A;
- Fig. 1G: eine Schnittansicht entlang der Linie A-B der Fig. 1A;
- Fig. 2: eine Querschnittsansicht durch eine an einen Blechschrankrahmen angeschlagene Blechschranktür mit erfindungsgemäß ausgestalteter Griffmulde;
- Fig. 3: eine perspektivische Ansicht von hinten auf die Griffmulde gemäß Figur 2;
- Fig. 4: eine weitere perspektivische Ansicht schräg von unten und von vorne auf die erfindungsgemäße Griffmulde gemäß Fig. 2 mit dem Verschluß in Arretierstellung; und
- Fig. 5: eine Ansicht ähnlich der Fig. 4, jedoch mit dem Verschluß in offener Stellung.

### Beste Wege der Ausführung der Erfindung

In Fig. 2 ist eine Griffmulde 10 zu erkennen, die in einen rechteckigen Durchbruch 12 einer dünnen Wand 14, wie Blechwand oder Türblatt eines Blechschrankes, bestehend aus dem Türblatt und einem Türrahmen 16, eingebaut ist. Die Mulde 10 umfaßt gemäß Fig. 1A bis 1G einen Boden 18 und vier davon ausgehende Seitenwände 20, 22, 24, 26, welche vier Seitenwände in einem rechteckigem, in Montagestellung die Lochleibung des Durchbruchs 12 in der dünnen Wand 14 umschließenden flanschartigen Rand 28 münden. Zwei kürzere sich gegenüberliegende Seitenwände 22, 24 liegen im wesentlichen parallel zueinander und senkrecht zur dünnen Wand 14, während die zwei anderen, längeren Seitenwände 20, 26 jeweils schräg im spitzen (27) bzw. stumpfen (21) Winkel zur dünnen Wand 14 verlaufen, wobei von der im stumpfen Winkel 21 zur dünnen Wand 14 verlaufenden Seitenwand 20 Seitenwandstege 30, 32 und von einer gegenüberliegenden Wand 26 Ansätze 34, 36, 38 in der Richtung auf die dünne Wand 14 vorspringen und sich auf ihr abstützen und dadurch die Griffmulde im Türdurchbruch festhalten.

Montieren läßt sich diese Griffmulde 10 in der Weise, daß zunächst die Griffmulde 10 mit ihrem zwischen Flansch 28 und Ansatz 34 gebildeten spitz zulaufenden (zur Anpassung an unterschiedliche Blechstärken 41) Schlitz 42 über die Durchbruchkante 40 der dünnen Wand 14 gesteckt und dann mit der gegenüberliegenden Seitenwand 20, von der die Wandstege 30, 32 ausgehen, in Richtung der gegenüberliegenden Kante 44 geschwenkt werden. Diese Wandstege 30, 32, die abgewinkelt sind, geben federnd nach und lassen dann auch das Einschwenken zu, woraufhin sie nach Durchtritt durch den Durchbruch 12 zurückfedern und sich an der Hinterseite der dünnen Wand 14 arretierend anlegen und dadurch die Griffmulde im Durchbruch 12 festhalten, im Zusammenwirken mit Anschlagstegen 45, 47.

Die Griffmulde läßt sich also ähnlich einfach durch Einklipsen montieren, wie die Griffmulde aus der DE 297 20 992 U1.

Im Gegensatz zu der Griffmulde aus der DE 297 20 992 U1 ist aber hier im Bereich der im spitzen Winkel zur dünnen Wand 14 verlaufenden Seitenwand 26 zumindest eine Aufnahme 46 für eine Verschlußvorrichtung, wie Schließzylinder 50 vorgesehen. Dieser Schließzylinder 50 besitzt eine Riegelzunge oder Vorreiber 52, der auf dem Wellenende 54 des Schließzylinders 50 drehstarr angebracht ist und beispielsweise von einem Sicherungsring 56 festgehalten wird. Die Welle 54 reicht durch einen Durchbruch 58 im Boden 18 der Griffmulde 10 hindurch und trägt auf ihrem hindurch reichenden Ende eine Vorreiberzunge 52 oder etwas ähnliches, das sich hinter die Hintergrifffläche 60 des Türrahmens 16 oder dgl. legt, siehe Fig. 2.

Durch diese Maßnahme wird in bekannter Weise dann das Türblatt 14 an den Türrahmen 16 angepreßt und festgehalten, wenn man annimmt, daß das Türblatt 14 an der rechten Seite der Fig. 2, nicht dargestellt, am Türrahmen angelenkt ist.

Man kann die Griffmulde so gestalten, daß der Aufnahmeraum 46, 48 für den Schließzylinder 50 nahe der Mitte der im spitzen Winkel 27 zur dünnen Wand 14 verlaufenden Seitenwand 26 angeordnet ist, also etwa da wo in Fig. 1A die Schnittlinie A-B liegt. Jedoch ist aus der Fig. 1G, das ist die Ansicht der Schnittlinie A-B, zu erkennen, daß dann die Aufnahme 46, 48 im Bewegungsbereich für die Hand, die den Griff erfassen soll, liegt und stört. Daher ist es günstiger, wie bei Fig. 1A dargestellt, den Aufnahmeraum für den Schließzylinder an eines der beiden Enden (in Fig. 1A links und rechts dargestellt) zu verlegen. Um eine spiegelbildliche Konstruktion zu erreichen, was für Links-Rechts-Umstellung günstig ist, ist vorgesehen, zwei Aufnahmeräume 46, 48 für jeweils einen Schließzylinder 50 vorzusehen, die jeweils nahe den beiden Enden der im spitzen Winkel zur dünnen Wand 14 verlaufenden Seitenwand 26 liegen. Soll nur ein Schließzylinder verwendet werden, könnte in dem anderen Aufnahmeraum statt des Schließzylinders auch eine Blind- oder Verschlußstopfenanordnung 62 vorgesehen werden, um ein leeres Loch zu vermeiden, das optisch und aus Dichtungsgründen stören könnte, siehe Fig. 1D.

Erfindungsgemäß sind die Aufnahmeräume 46, 48 für Schließzylinder 50 bzw. Stopfen 62 an den Enden der im spitzen Winkel verlaufenden Seitenwand 26 vorgesehen und dort springt der Boden 18 um ein solches Maß M zurück, daß sich eine Anschlagfläche 64 für die Drehbewegung der Zunge oder des Vorreibers 52 ergibt.

Bei der Ausgestaltung der Fig. 1C wäre das eine Offenstellung, bei der die Tür geöffnet werden könnte.

Günstig ist auch, wenn der Boden 18 um ein solches Maß M zurückspringt, daß die Zunge 52, optional einschließlich einem Haltemittel für die Zunge, wie Sicherungsring 56, Mutter, Splint oder dgl. und einschließlich dem Ende der Welle 54 des Zylinders 50 vollständig aufgenommen werden und über die Fluchtlinie 49 der übrigen nicht zurückspringenden Bodenwand 18 nicht hervortreten.

### Gewerbliche Auswertbarkeit

Die Erfindung ist im Schaltschrankbau gewerblich auswertbar.

### Bezugszeichenliste:

- 10: Griffmulde
- 12: rechteckiger Durchbruch
- 14: dünne Wand, Türblatt
- 16: Türrahmen
- 18, 118: Boden
- 20: Seitenwand, stumpfer Winkel
- 21: stumpfer Winkel
- 22: Seitenwand
- 24: Seitenwand
- 26: Seitenwand, spitzer Winkel
- 27: spitzer Winkel
- 28: flanschartiger Rand
- 30: Wandsteg
- 32: Wandsteg
- 34: Ansatz
- 36: Ansatz
- 38: Ansatz
- 40: Durchbruchkante
- 41: Blechstärke
- 42: Schlitz
- 44: Durchbruchkante
- 45: Anschlagsteg
- 46: Aufnahme
- 47: Anschlagsteg
- 48: Aufnahme
- 49: Fluchtlinie
- 50: Schließzylinder
- 52: Riegelzunge, Vorreiber
- 54: Wellenende
- 56: Sicherungsring
- 58: Durchbruch
- 60: Hintergrifffläche
- 62: Verschlußstopfen
- 64: Anschlagfläche

- M: Maß

## Patentansprüche

1. Griffmulde (10) für den Einbau in einen rechteckigen Durchbruch (12) einer dünnen Wand (14), wie Blechwand oder Türblatt eines Blechschrankes, wobei die Mulde (10) einen Boden (18) und vier davon ausgehende Seitenwände (20, 22, 24, 26) aufweist, welche vier Seitenwände (20, 22, 24, 26) in einem rechteckigem, im eingebauten Zustand die Lochleibung des Durchbruchs (12) in der dünnen Wand (14) umschließenden flanschartigen Rand (28) münden, wobei zwei kürzere sich gegenüberliegende Seitenwände (22, 24) im wesentlichen parallel zueinander und im eingebauten Zustand senkrecht zur dünnen Wand (14) verlaufen, während die zwei anderen, längeren Seitenwände (20, 26) im eingebauten Zustand jeweils schräg im spitzen (27) bzw. stumpfen Winkel (21) zur dünnen Wand (14) ausgerichtet sind, wobei von der im stumpfen Winkel (21) zur dünnen Wand (14) verlaufenden Seitenwand (20) Wandstege (30, 32) in Richtung auf die dünne Wand (14) vorspringen, **dadurch gekennzeichnet, daß** im Bereich der im spitzen Winkel (27) zur dünnen Wand (14) verlaufenden Seitenwand (26) zumindest eine Aufnahme (46, 48) für einen Verschluß, wie Schließzylinder (50) mit Vorreiber (52) vorgesehen ist, daß im Bereich am Ende des oder an den Enden der im spitzen Winkel (27) zur dünnen Wand (14) verlaufenden Seitenwand (26) vorgesehenen Aufnahmeraums oder -räume (46, 48) für den Verschluß wie Schließzylinder (50) mit Vorreiber (52) der Boden (18) um ein solches Maß (M) zurückspringt und ausgebildet ist, daß sich eine Anschlagfläche (64) für die Drehbewegung der Vorreiberzunge (52) bildet.

2. Griffmulde nach Anspruch 1, **dadurch gekennzeichnet, daß** die Griffmulde einem Schließzylinder (50) mit Vorreiber (52) bzw. Zunge (52) aufweist, und **daß** der Boden (18) um ein solches Maß (M) zurückspringt, daß die Zunge (52) und optional ein Haltemittel für die Zunge auf dem Ende der Welle des Schließzylinders (50), wie Sicherungsring (56), Mutter, Splint oder dgl. vollständig aufgenommen werden und über die Fluchtlinie (49) der übrigen Bodenwand (118) nicht hervortreten.

3. Griffmulde nach Anspruch 2, **dadurch gekennzeichnet, daß** der Schließzylinder (50) so angeordnet ist, daß er mit seinem Wellenende (54) durch einen Durchbruch (58) im Boden (18) der Griffmulde (10) hindurch reicht und auf seinem hindurch reichendem Ende eine Vorreiberzunge (52) trägt und diese in der Lage ist, eine Hintergrifffläche (60) eines Türrahmens (16) oder dgl. in Eingriff zu nehmen.

4. Griffmulde nach Anspruch 1, 2 oder 3, **dadurch gekennzeichnet, daß** der Aufnahmeraum (46, 48) für den Schließzylinder (50) nahe der Mitte der im spitzen Winkel (27) zur dünnen Wand (14) verlaufenden Seitenwand (26) vorgesehen ist.

5. Griffmulde nach Anspruch 1, 2 oder 3, **dadurch gekennzeichnet, daß** der Aufnahmeraum (46, 48) für den Schließzylinder (50) nahe dem einen Ende der im spitzen Winkel (27) zur dünnen Wand (14) angeordneten Seitenwand (26) vorgesehen ist.

6. Griffmulde nach Anspruch 1, 2 oder 3, **dadurch gekennzeichnet, daß** jeweils ein Aufnahmeraum (46, 48) für jeweils einen Schließzylinder (50) jeweils nahe dem einen und dem anderen der beiden Enden der im spitzen Winkel (27) zur dünnen Wand (14) verlaufenden Seitenwand (26) vorgesehen ist.

7. Griffmulde nach einem der Ansprüche 1 bis 6, **dadurch gekennzeichnet, daß** der eine der mehreren, wie zwei Aufnahmeräume (46, 48) für den Verschluß, wie Schließzylinder, statt einen Verschluß, wie Schließzylinder, einen Blindstopfen (62) aufnimmt.

8. Griffmulde nach einem der Ansprüche 1 bis 7, **dadurch gekennzeichnet, daß** die von der im stumpfen Winkel (21) zur dünnen Wand (14) in Richtung der dünnen Wand angeordneten Seitenwand (20) vorspringenden Stege (30, 32) am freien Ende abgewinkelt sind und im eingebauten Zustand mit diesen Abwinkelungen sich auf der inneren Randfläche des Durchbruchs (12) abstützen.

9. Griffmulde nach einem der Ansprüche 1 bis 8, **dadurch gekennzeichnet, daß** die Griffmulde (10) einstückig aus Kunststoff gespritzt ist.

10. Griffmulde nach einem der Ansprüche 1 bis 9, **dadurch gekennzeichnet, daß** die Griffmulde (10) von der im spitzem Wnkel (27) zur dünnen Wand (14) verlaufenden Seitenwand (26) vorspringende Ansätze (34, 36, 38) aufweist, die im eingebauten Zustand in Richtung auf die dünne Wand (14) vorspringen und sich auf ihr abstützen und **dadurch** die Griffmulde (10) im Durchbruch (12) festhalten.

11. Griffmulde nach Anspruch 10, **dadurch gekennzeichnet, daß** die Griffmulde (10) zwischen flanschartigem Rand (28) und Ansatz (34) einen spitz zulaufenden Schlitz (42) zur anpassenden Aufnahme der Durchbruchkante (40) einer dünnen Wand (14) unterschiedlicher Blechstärke (41) aufweist.

12. Griffmulde nach Anspruch 8, 9, 10 oder 11, **dadurch gekennzeichnet, daß** die Griffmulde (10) von der im stumpfen Winkel (21) zur dünnen Wand (14) verlaufenden Seitenwand (20) ausgehende, abgewinkelte, federnd nachgiebige Wandstege (30, 32) aufweist, die sich nach Montage an der Hinterseite der dünnen Wand (14) arretierend anlegen und **dadurch** die Griffmulde (10) im Durchbruch (12) festhalten, im Zusammenwirken mit Anschlagstegen (45, 47).

## Claims

1. A recessed grip (10) for installation in a rectangular opening (12) of a thin wall (14), such as a sheet metal wall or a door leaf of a sheet metal cupboard, wherein the recess (10) has a base (18) and four side walls (20, 22, 24, 26) which emerge therefrom, these four side walls (20, 22, 24, 26) opening out into a rectangular flange-type edge (28) which, in the installed state, surrounds the hole inner surface of the opening (12) in the thin wall (14), wherein two shorter opposing side walls (22, 24) run substantially parallel to one another and, in the installed state, perpendicular to the thin wall (14), whilst the two other longer side walls (20, 26), in the installed state, are each oriented transversely at an acute angle (27) or obtuse angle (21) to the thin wall (14), wherein wall bars (30, 32) protrude in the direction of the thin wall (14) from the side wall (20) running at an obtuse angle (21) to the thin wall (14), **characterised in that**, in the area of the side wall (26), which runs at an acute angle (27) to the thin wall (14), there is provided at least one receiver (46, 48) for a lock, such as a cylinder lock (50) with a sash fastener (52), **in that**, in the area at the end or ends of the receiving space or receiving spaces (46, 48), which are provided at an acute angle (27) to the side wall (26) which runs to the thin wall (14), for the lock such as a cylinder lock (50) with a sash fastener (52), the base (18) recoils to an extent (M) and is configured such that a stopper surface (64) is formed for the rotational movement of the sash fastener tongue (52).

2. The recessed grip according to Claim 1, **characterised in that** the recessed grip has a cylinder lock (50) with a sash fastener (52) or a tongue (52) and **in that** the base (18) recoils to an extent (M) such that the tongue (52) and optionally a retaining means for the tongue are fully received on the end of the shaft of the cylinder lock (50), such as a securing ring (56), a nut, a split-pin or the like, and do not emerge over the alignment line (49) of the remaining base wall (118).

3. The recessed grip according to Claim 2, **characterised in that** the cylinder lock (50) is arranged such that it protrudes by its shaft end (54) through an opening (58) in the base (18) of the recessed grip (10) and bears on its protruding end a sash fastener tongue (52) and this is in a position to engage a rearward engagement surface (60) of a door frame (16) or the like.

4. The recessed grip according to Claim 1, 2 or 3, **characterised in that** the receiving space (46, 48) for the cylinder lock (50) is provided near the middle of the side wall (26) which runs at an acute angle (27) to the thin wall (14).

5. The recessed grip according to Claim 1, 2 or 3, **characterised in that** the receiving space (46, 48) for the cylinder lock (50) is provided near one end of the side wall (26) which is arranged at an acute angle (27) to the thin wall (14).

6. The recessed grip according to Claim 1, 2 or 3, **characterised in that** one receiving space (46, 48) respectively is provided for each cylinder lock (50) near the one and the other of the two ends of the side wall (26) which runs at an acute angle (27) to the thin wall (14).

7. The recessed grip according to one of Claims 1 to 6, **characterised in that** one of the several spaces, such as two receiving spaces (46, 48) for the lock, such as a cylinder lock, receives a blind plug (62) instead of a lock, such as a cylinder lock.

8. The recessed grip according to one of Claims 1 to 7, **characterised in that** the bars (30, 32), which protrude from the side wall (20) arranged at an obtuse angle (21) to the thin wall (14) in the direction of the thin wall, are bent at the free end and, in the installed state, are supported on the inner edge surface of the opening (12) by means of these bends.

9. The recessed grip according to one of Claims 1 to 8, **characterised in that** the recessed grip (10) is die cast from plastic in one piece.

10. The recessed grip according to one of Claims 1 to 9, **characterised in that** the recessed grip (10) has lugs (34, 36, 38) which project from the side wall (26) which runs at an acute angle (27) to the thin wall (14), and which, in the installed state, project towards the thin wall (14) and are supported on it and in this way fix the recessed grip (10) in the opening (12).

11. The recessed grip according to Claim 10, **characterised in that** the recessed grip (10), between the flange-type edge (28) and the lug (34), has a tapering slot (42) for the fitting receipt of the opening edge (40) of a thin wall (14) of different sheet metal thickness (41).

12. The recessed grip according to Claim 8, 9, 10 or 11, **characterised in that** the recessed grip (10) has bent, elastically flexible wall bars (30, 32), which proceed from the side wall (20) running at an obtuse angle (21) to the thin wall (14) and which are disposed in a locking manner after mounting at the rear side of the thin wall (14) and as a result fix the recessed grip (10) in the opening (12), in cooperation with stopper bars (45, 47).

## Revendications

1. Poignée (10) pour le montage dans une couverture rectangulaire (12) d'une paroi mince (14), telle qu'une paroi en tôle ou un battant de porte d'une armoire en tôle, le creux (10) présentant un fond (18) et quatre parois latérales (20, 22, 24, 26) qui en partent, ces quatre parois latérales (20, 22, 24, 26) débouchant en un bord (28) rectangulaire, entourant, à l'état monté, la surface intérieure de l'ouverture (12) dans la paroi mince (14), deux parois latérales (22, 24) plus courtes, opposées l'une à l'autre, s'étendant de manière essentiellement parallèle l'une à l'autre et, à l'état monté, perpendiculairement par rapport à la paroi mince (14), alors que les deux autres parois latérales (20, 26) plus longues sont, à l'état monté, à chaque fois orientées en biais en formant un angle aigu (27) ou obtus (21) par rapport à la paroi mince (14), des âmes (30, 32) de paroi s'étendant de manière proéminente vers la paroi mince (14) à partir de la paroi latérale (20) s'étendant sous un angle obtus (21) par rapport à la paroi mince (14), **caractérisée en ce qu'**au niveau de la paroi latérale (26) s'étendant sous un angle aigu (27) par rapport à la paroi mince (14), est prévu au moins un logement (46, 48) pour une serrure, telle qu'un barillet (50) avec pêne (52), qu'au niveau du ou des logements (46, 48) pour la serrure, telle qu'un barillet (50) avec pêne (52), prévu(s) au niveau de l'extrémité ou des extrémités de la paroi latérale (26) s'étendant sous un angle aigu (27) par rapport à la paroi mince (14), le fond (18) est en recul d'une dimension (M) telle et réalisé de manière telle qu'il se forme une surface de butée (64) pour le mouvement rotatif de la languette (52) du pêne.

2. Poignée selon la revendication 1, **caractérisée en ce que** la poignée présente un barillet (50) avec pêne (52) ou languette (52), et que le fond (18) est en recul d'une mesure (M) telle que la languette (52) et éventuellement un dispositif de fixation pour la languette en l'extrémité de l'arbre du barillet (50), tel qu'un anneau de sécurité (56), un écrou, une goupille ou analogue, sont entièrement intégrés et ne dépassent pas de l'alignement (49) du reste de la paroi (118) du fond.

3. Poignée selon la revendication 1, **caractérisée en ce que** le barillet (50) est disposé de manière telle qu'il s'étend avec l'une extrémité (54) de l'arbre dans une ouverture (58) dans le fond (18) de la poignée (10) et porte sur l'extrémité qui en dépasse une languette (52) de pêne et celle-ci est en mesure de s'agripper derrière une surface (60) d'un cadre de porte (16) ou analogue.

4. Poignée selon la revendication 1, 2 ou 3, **caractérisée en ce que** le logement (46, 48) pour le barillet (50) est prévu à proximité du centre de la paroi latérale (26) s'étendant sous un angle aigu (27) par rapport à la paroi mince (14).

5. Poignée selon la revendication 1, 2 ou 3, **caractérisée en ce que** le logement (46, 48) pour le barillet (50) est prévu à proximité de l'une extrémité de la paroi latérale (26) disposée sous un angle aigu (27) par rapport à la paroi mince (14).

6. Poignée selon la revendication 1, 2 ou 3, **caractérisée en ce qu'**à chaque fois un logement (46, 48) pour à chaque fois un barillet (50) est prévu à chaque fois à proximité de l'une et de l'autre des deux extrémités de la paroi latérale (26) s'étendant sous un angle obtus (27) par rapport à la paroi mince (14).

7. Poignée selon l'une quelconque des revendications 1 à 6, **caractérisée en ce qu'**un logement parmi plusieurs, par exemple deux logements (46, 48) pour la serrure, telle qu'un barillet, reçoit, au lieu d'une serrure, telle qu'un barillet, un bouchon aveugle (62).

8. Poignée selon l'une quelconque des revendications 1 à 7, **caractérisée en ce que** les âmes (30, 32) proéminentes vers la paroi mince à partir de la paroi latérale (20) s'étendant sous un angle obtus (21) par rapport à la paroi mince (14) sont coudées en leur extrémité libre et s'appuient à l'état monté avec ces coudes contre la surface intérieure du bord de l'ouverture (12).

9. Poignée selon l'une quelconque des revendications 1 à 8, **caractérisée en ce que** la poignée (10) est moulée en une seule pièce en matériau synthétique.

10. Poignée selon l'une quelconque des revendications 1 à 9, **caractérisée en ce que** la poignée (10) présente des embouts (34, 36, 38) proéminents à partir de la paroi latérale (26) s'étendant sous un angle aigu (27) par rapport à la paroi mince (14), qui pointent à l'état monté vers la paroi mince (14) et s'y appuient et maintiennent de ce fait la poignée (10) dans l'ouverture (12).

11. Poignée selon la revendication 10, **caractérisée en ce que** la poignée (10) présente, entre le bord (28) de type bride et l'embout (34) une fente (42) se terminant en pointe destinée à recevoir de manière adaptée le bord (40) de l'ouverture d'une paroi mince (14) présentant une épaisseur de tôle (41) différente.

12. Poignée selon la revendication 8, 9, 10 ou 11, **caractérisée en ce que** la poignée (10) présente des âmes de paroi (30, 32) partant de la paroi latérale (20) s'étendant sous un angle obtus (21) par rapport à la paroi mince (14), coudées, élastiques à ressort, ce qui placent après le montage contre la face arrière de la paroi mince (14) en se bloquant et qui maintiennent ainsi la poignée (10) dans l'ouverture (12), en interaction avec les âmes de butée (45, 47).
